# EUROPÄISCHE PATENTSCHRIFT

(11) **EP 3 739 146 B1**
(45) Veröffentlichungstag und Bekanntmachung des Hinweises auf die Patenterteilung: **28.12.2022**
(21) Anmeldenummer: 20173604.8
(22) Anmeldetag: 08.05.2020
(51) Int. Cl.: E04F 21/00, B28D 1/22, E04F 21/22

(54) **VORRICHTUNG ZUR UNTERSTÜTZUNG DES VERLEGENS VON BELÄGEN**
DEVICE TO SUPPORT THE LAYING OF FLOORING
DISPOSITIF D'AIDE À LA POSE DE REVÊTEMENTS DE SOL

(30) Priorität: 16.05.2019 DE 102019112863
(43) Veröffentlichungstag der Anmeldung: 18.11.2020
(73) Patentinhaber: Müller, Franz-Josef, 53520 Hümmel-Marthel (DE)
(72) Erfinder: Müller, Franz-Josef, 53520 Hümmel-Marthel (DE)
(74) Vertreter: Limbeck, Achim

(56) Entgegenhaltungen:
- DE-A1- 19 953 428
- FR-A1- 2 756 208
- GB-A- 2 185 115
- GB-A- 2 379 709
- US-A- 5 205 045
- US-B2- 10 036 620

## Beschreibung

### Technisches Gebiet

Die vorliegende Erfindung betrifft eine Vorrichtung zur Unterstützung des Verlegens von Belägen mit einem Profilteil zum Messen, Anzeichnen, Schneiden und/oder Anreißen eines Bodenbelages wie bspw. Vinyl, Laminat oder Parkett gemäß dem Oberbegriff des Patentanspruchs 1.

### Stand der Technik

Beim Verlegen oder Anbringen eines Belages (Klick-, Vinyl-, Fertigparkett-, Parkett, Boden-, Wand-Deckenpaneele, Kunststoffpaneelen, Metallpaneelen, Holzplatten, Gipskartonplatten, Fliesen, Korpus-Verbindungen im Möbelbau oder dergleichen), welches aus Plankenteilen gebildet ist, muss das letzte Element in der Reihe eingepasst werden. Dazu wird mit einem Maßband oder Zollstock zwischen der letzten verlegten Planke und der vorhandenen Wand unter Abzug der vom Hersteller angegebenen Dehnungsfugenbreite gemessen. Dieses Maß wird nun auf die zu schneidende Planke übertragen und angezeichnet. Mit einem Winkel oder bei schrägem Wandverlauf mit einer Schmiege wird nun die Schnittlinie auf der Planke angelegt und bei Vinylboden mit einem Messer angeritzt um diese anschließend an der Ritzlinie zu brechen. Bei Laminat und Parkett wird die Schnittlinie angezeichnet, um sie anschließend mit einer Stichsäge zu schneiden. Erst dann kann die auf Maß gebrachte Planke eingelegt werden.

Der Nachteil der vorgestellten Verlegungstechnik besteht in erster Linie darin, dass verschiedene Werkzeuge benötigt werden. Dies sind ein Winkelmesser (Winkel und/oder Schmiege), Maßband oder Zollstock, Zeichenstift, Messer und Säge. Dieses Verfahren stellt sich ferner als sehr zeitintensiv dar. Durch die Verwendung von Messer und Säge besteht ein erhöhtes Unfallrisiko durch Schnittverletzungen.

Aus der DE 199 53 428 A1 ist eine Vorrichtung zum Ausmessen und Anreißen von Fliesen oder anderen Boden- oder Wandbelägen und mithin zur Unterstützung des Verlegens von derartigen Belägen mit einem zumindest bereichsweise gerade ausgebildeten Profilteil bekannt, das einen Anschlag zum Messen, Anzeichnen, Schneiden und/oder Anreißen eines verlegoder anbringbaren Belages aufweist, dessen Länge ein Vielfaches seiner Breite beträgt. Diese Vorrichtung umfasst ferner mindestens ein in Bezug auf seinen Abstand zum Profilteil über ein Distanz-Drehgelenk (längen-) verstellbares Distanzelement, welches in einer definierbaren Position in Bezug auf seine Länge bzw. seinen Abstand vom Profilteil mittels mindestens einem ersten Arretiermittel (hier der Schraube am Distanz-Drehgelenk sowie ebenso Position reversibel arretierbar ist. Dabei liegen das Distanzelement sowie das Profilteil zumindest abschnittsweise auf einer gemeinsamen Ebene auf. Die Vorrichtung umfasst hierbei ferne ein Trägerteil, welches an dem Profilteil mittels einem Schwenk-Drehgelenk fixiert oder reversibel befestigt ist. Das Distanzelement ist gemäß den Fign. 2a, 2b weiterhin in Bezug auf seinen Winkel zum Profilteil verstellbar, wobei der eingestellte Winkel des Distanzelements mittels mindestens einem zweiten Arretiermittel (in Form des Schwenk-Drehgelenks) arretierbar. Das Distanzelement weist ferner einen bzw. mehrere Anschläge bzw. Anschlagkanten zum seitlichen Anlegen eines Belags auf.

Aus der US 10,036,620 B2 ist ferner eine Vorrichtung zum Ausmessen und Anreißen von Fliesen oder anderen Boden- oder Wandbelägen und mithin zur Unterstützung des Verlegens von derartigen Belägen mit einem zumindest bereichsweise gerade ausgebildeten Profilteil bekannt, das einen Anschlag zum Messen, Anzeichnen, Schneiden und/oder Anreißen eines verleg- oder anbringbaren Belages aufweist, dessen Länge ein Vielfaches seiner Breite beträgt, wobei diese Vorrichtung ebenfalls mindestens ein in Bezug auf seinen Abstand zum Profilteil über ein längenverstellbares Distanzelement umfasst, welches in einer definierbaren Position in Bezug auf seine Länge bzw. seinen Abstand vom Profilteil mittels mindestens einem ersten Arretiermittel reversibel arretierbar ist. Gemäß Fig. 1 ist das Distanzelement als Rollband ausgebildet, dessen Band von einer Rolle abroll- und in Längsrichtung des Distanzelements ausziehbar und auf dem Boden auflegbar ist.

In der FR 2 756 208 A1 ist eine Vorrichtung der eingangs genannten Art dadurch gekennzeichnet, dass das Distanzelement teleskopisch ausgebildet ist, wobei das Distanzelement weiterhin eine Maßanzeige umfasst. In der D3 umfasst die Vorrichtung weiterhin mindestens einen Schlitten, der an dem Profilteil verschieblich gelagert ist und an dem zum Anzeichnen, Schneiden und/oder Anreißen eines verlegbaren Belages ausgebildetes Werkzeug angeordnet ist.

Aus der GB 22185115 A ist weiterhin eine Abstandslehre offenbart, die gleichzeitig zum Anzeichnen/Anreißen einer Fliese verwendet wird.

Aus der US 5,205,045 A ist darüber hinaus eine Fliesenschneidlehre bekannt, die hauptsächlich aus einem halbkreisförmigen Winkelmesser und einer Führungsstange besteht, die schwenkbar am Winkelmesser befestigt ist, wobei ein Längenlineal verschiebbar an der geraden Seite des Winkelmessers angebracht ist, während ein Prallmittel verschiebbar an der Führungsstange so angebracht ist, dass es nach oben, unten, links und rechts bewegt werden kann. Die gewünschte Länge und der gewünschte Winkel der zu schneidenden Fliese werden jeweils mit Hilfe des Längenlineals und der Führungsstange gemessen.

### Darstellung der Erfindung

Der vorliegenden Erfindung liegt die Aufgabe zugrunde, eine Vorrichtung zur Unterstützung des Verlegens von Belägen zu schaffen, die alle Arbeitsschritte gut händelbar und sicher vereint und zu einer erheblichen Zeitersparnis beiträgt.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Vorrichtung sind in den abhängigen Unteransprüchen angegeben.

Erfindungsgemäß ist eine Vorrichtung der eingangs genannten Art dadurch gekennzeichnet, dass sie mindestens einen Schlitten umfasst, der an dem Profilteil verschieblich gelagert ist und an dem zum Anzeichnen, Schneiden und/oder Anreißen eines verlegbaren Belages ausgebildetes Werkzeug angeordnet ist, wobei an dem Profilteil ein in Bezug auf seine Position und/oder Ausrichtung zum Profilteil verstellbarer Parallelanschlag vorgesehen ist.

### Kurzbeschreibung der Zeichnungen

Weitere Ziele, Merkmale, Vorteile und Anwendungsmöglichkeiten der erfindungsgemäßen Vorrichtung ergeben sich aus der nachfolgenden Beschreibung von Ausführungsbeispielen anhand der Zeichnungen.

### In den Zeichnungen zeigen

Fign. 1 und 2 die Vorrichtung in einer perspektivischen Ansicht in ausgeklappter Position des Distanzelements;
Fig. 3 die Vorrichtung in einer perspektivischen Ansicht in eingeklappter Position des Distanzelements;
Fign. 4 bis 6 die Vorrichtung in einer perspektivischen Ansicht in ausgeklappter Position des Distanzelements mit einem Schneidwerkzeug;
Fign. 7 bis 8 die Vorrichtung in einer perspektivischen Ansicht in eingeklappter Position des Distanzelements mit einem Schneidegriff;
Fign. 9 bis 10 die Vorrichtung in einer perspektivischen Ansicht in eingeklappter Position des Distanzelements mit einem Schneidegriff;
Fign. 9 bis 10 die Vorrichtung in einer perspektivischen Ansicht in ausgeklappter und eingeklappter Position des Distanzelements mit einer elektrischen oder akkubetriebenen Tauchsäge;
Fig. 11 die Vorrichtung mit einem über eine Magnetverbindung angeordneten Distanzelement.

### Ausführung der Erfindung

Wie aus Fig. 2 ersichtlich, umfasst die erfindungsgemäße Vorrichtung 1 mindestens ein in Bezug auf seinen Abstand zum Profilteil 2 längenverstellbares Distanzelement 5, welches in einer definierbaren Position in Bezug auf seine Länge mittels mindestens einem ersten Arretiermittel 6 reversibel arretierbar ist. Dabei liegen das Distanzelement 5 und das Profilteil 2 zumindest abschnittsweise auf einer gemeinsamen Ebene B auf, wobei die Länge des Distanzelements 5 in dieser Ebene B in einem vom Anwender vorzugsweise zu definierenden Winkel a zum Profilteil 2 verlängerbar ist.

Wie insb. aus Fig. 1 ersichtlich, umfasst das Distanzelement 5 ein mit dem Profilteil verbundenes Trägerteil 1, welches an dem Profilteil 2 vorteilhafterweise reversibel befestigt ist.

Das Distanzelement 5 ist (vorzugsweise mit seinem Trägerteil 1) in Bezug auf seinen Winkel a zum Profilteil 2 verstellbar, wobei der eingestellte Winkel a des Distanzelements 5 mittels mindestens einem zweiten Arretiermittel 3 arretierbar ist.

Das zweite Arretiermittel 3 umfasst vorteilhafterweise ein Schraubteil 30 mit einem Gewindestab 300, welches a) in ein an dem Profilteil 2 vorgesehenes Gewinde und/oder b) in ein Gewinde an einem an dem zweiten Arretiermittel 3 vorgesehenen Arretierteil 31 in Längsrichtung des Profilteils 2 verschraubbar ist, wobei das zweite Arretiermittel 3 in beiden Varianten a) und b) jedenfalls ein Arretierteil 31 umfasst, das mittels des Schraubteils 30 eine Arretierung des Distanzelements 5 durch Kraftschluss bewirkt. Dabei kann bspw. gemäß a) der durch den Gewindestab 300 oder dessen Verlängerung ausgeübte Druck auf das Arretierteil 31 eine Arretierung bewirken oder b) das Arretierteil 31 mittels des vorhandenen Schraubgewindes in Längsrichtung des Profilteils 2 verschoben werden und somit eine Arretierung durch Kraftschluss bewirken.

Das Distanzelement 5 weist vorzugsweise einen Anschlag zum seitlichen Anlegen eines Belags auf.

Das Distanzelement 5 ist vorteilhafterweise als Rollband ausgebildet, dessen Band 50 von einer Rolle abroll- und in Längsrichtung des Distanzelements 5 ausziehbar und auf dem Boden auflegbar ist. In dieser speziellen Ausführungsform der Erfindung wird das Rollband vorzugsweise ein Bandmaß mit einem verstellbaren Winkel zusammengeführt. Hierbei ist das Maßband 5 vorzugsweise am Trägerteil 1 montiert, dessen Winkel a zum Profilteil 2 verstellbar ist.

In einer weiteren denkbaren Ausführung der Erfindung ist das Distanzelement 5 teleskopisch ausgebildet.

In beiden Fällen oder auch alternativ kann das Distanzelement 5 vorzugsweise eine Maßanzeige umfassen, mittels der vorzugsweise der Abstand zwischen dem äußeren Anschlag des Profilteils sowie dem Ende des Distanzelements angezeigt wird, wobei auch eine elektronische Erfassung der Distanz erfolgen kann, bspw. mittels eines Lasers oder anderen empfangbaren Welle und einem diesbezüglichen Empfänger.

Weiterhin ist ein an dem Profilteil 2 in Bezug auf seine Position und/oder Ausrichtung zum Profilteil 2 verstellbarer Parallelanschlag 10 vorgesehen.

Gemäß der Erfindung umfasst die Vorrichtung mindestens einen Schlitter 8; 15 (Fign. 4 - 10), der an dem Profilteil 2 verschieblich gelagert ist und an dem zum Anzeichnen, Schneiden und/oder Anreißen eines verlegbaren Belages ausgebildetes Werkzeug 16 angeordnet ist.

Hierbei besteht die Möglichkeit, durch Einschieben eines Schlittens 8 Schneidewerkzeuge bspw. in Form eines Messers oder einer elektrischen Säge oder Fräse oder dergleichen anzubringen. Dabei kann der Winkel a an der zu messenden Stelle angelegt und mit der vorteilhaft vorgesehenen Arretierungsschraube 3 festgesetzt werden. Das Distanzelement 5 in Form eines Maßbands wird dabei vorzugsweise bis zur letzten verlegten Planke ausgezogen und fixiert. In der Maßanzeige 7 wird das Fertigmaß angezeigt (bei Winkelstellung 90 Grad). Anschließend wird die Vorrichtung auf die zu bearbeitende Planke angelegt und der Anriss/Schnitt oder das Anzeichnen kann erfolgen. Das vom Hersteller angegebene Fugenmaß wurde vorher an dem vorgesehenen Parallelanschlag 10 eingestellt. Die zu bearbeitende Planke ist nun einlegefertig. Das Distanzelement 5 weist in dieser Ausführungsform der Erfindung vorzugsweise ein zweites Arretierelement 6 in Form eines Schiebers zum Arretieren des eingestellten Maßes auf.

In einer weiteren Ausführungsform kann das Distanzelement 5 bspw. auch teleskopisch oder anders ausgebildet sein.

Wie aus Fig. 11 ersichtlich, kann in einer weiteren Ausführungsform das Distanzelement 5 auch alternativ oder zusätzlich mittels dem zweiten Arretiermittel 3 und/oder einem reversiblen Befestigungsmittel 18 an dem Profilteil 4 befestigbar sein, wobei das Befestigungsmittel 18 vorzugsweise eine Magnetverbindung ist.

Der Vorteil der erfindungsgemäßen Vorrichtung besteht in erster Linie darin, dass nur ein Gerät zum Einsatz kommt. Aus ökonomischer Sicht bedeutet dies für einen Unternehmer eine Zeitersparnis von vorzugsweise bis ca. 30 Prozent, die zum Verlegen oder Anbringen eines Belags benötigt wird. Damit verringert sie effektiv Arbeitskosten und steigert den Gewinn. Für den Handwerker stellt die Vorrichtung eine Arbeitserleichterung dar, da er weniger Werkzeuge im Gebrauch hat, die er sonst ständig im "Verlegelauf" mitführen müsste. Die Qualität der Arbeit wird verbessert, da die Vorrichtung präzise Messungen/Zuschnitte erlaubt. Die Verletzungsgefahr durch Schnittverletzungen wird gesenkt. Damit ist sie auch für Heimwerker geeignet.

Das Distanzelement 5 ist in Bezug auf einen definierten Winkel a vorzugsweise einrastbar, wobei der Winkel a vorzugsweise 90° beträgt.

### Liste der Bezugsziffern

- 1: Trägerteil
- 2: Profilteil
- 3: zweites Arretiermittel zur Arretierung des eingestellten Winkel
- 4: Anschlag (Schneidekante)
- 5: Distanzelement (Rollmaßband)
- 6: erstes Arretiermittel zur Arretierung des eingestellten Maßes
- 7: Maßanzeige des Schnittmaßes
- 8: Schlitten
- 9: Schneidegriff
- 10: Verstellbarer Parallelanschlag (Dehnungsfugenmaß zwischen vorhandener Wand und Messer)
- 11: Feder
- 12: Messer
- 13: Achse
- 14: Führung
- 15: Schlitten
- 16: Werkzeug, elektrische/akkubetriebene Tauchsäge
- 17: Sägeblatt zum Sägen von Holz, Kunststoff, Blech und Stein
- 18: Befestigungsmittel
- 30: Schraubteil am zweiten Arretiermittel
- 31: Arretierteil am zweiten Arretiermittel
- 300: Gewindestab am Schraubteil
- a: Winkel
- E: gemeinsame Ebene

## Patentansprüche

1. Vorrichtung zur Unterstützung des Verlegens von Belägen mit einem zumindest bereichsweise gerade ausgebildeten Profilteil (2) mit einem Anschlag (1) zum Messen, Anzeichnen, Schneiden und/oder Anreißen eines verleg- oder anbringbaren Belages, dessen Länge ein Vielfaches seiner Breite beträgt, wobei die Vorrichtung mindestens ein in Bezug auf seinen Abstand zum Profilteil (2) längenverstellbares Distanzelement (5) umfasst, welches in einer definierbaren Position in Bezug auf seine Länge mittels mindestens einem ersten Arretiermittel (6) reversibel arretierbar ist, wobei das Distanzelement (5) und das Profilteil (2) zumindest abschnittsweise auf einer gemeinsamen Ebene (B) aufliegen und das Distanzelement (5) ein Trägerteil (1) umfasst, welches an dem Profilteil (2) fixiert oder reversibel befestigt ist, wobei das Distanzelement (5) in Bezug auf seinen Winkel (a) zum Profilteil (2) verstellbar ist, wobei der eingestellte Winkel (a) des Distanzelements (5) mittels mindestens einem zweiten Arretiermittel (3) arretierbar ist,
**dadurch gekennzeichnet, dass** die Vorrichtung (1) mindestens einen Schlitten (8; 15) umfasst, der an dem Profilteil (2) verschieblich gelagert ist und an dem ein zum Anzeichnen, Schneiden und/oder Anreißen eines verlegbaren Belages ausgebildetes Werkzeug angeordnet ist, wobei an dem Profilteil (2) ein in Bezug auf seine Position und/oder Ausrichtung zum Profilteil (2) verstellbarer Parallelanschlag (10) vorgesehen ist, so dass das vom Hersteller angegebene Fugenmaß an dem Parallelanschlag (10) eingestellt werden kann.

2. Vorrichtung (1) nach Anspruch 1,
**dadurch gekennzeichnet, dass**
das zweite Arretiermittel (3) ein Schraubteil (30) mit einem Gewindestab (300) umfasst, welches a) in ein an dem Profilteil (2) vorgesehenes Gewinde und/oder b) in ein Gewinde an einem an dem zweiten Arretiermittel (3) vorgesehenen Arretierteil (31) in Längsrichtung des Profilteils (2) verschraubbar ist, wobei dass zweite Arretiermittel (3) in beiden Varianten a) und b) jedenfalls ein Arretierteil (31) umfasst, das mittels des Schraubteils (30) eine Arretierung des Distanzelements (5) durch Kraftschluss bewirkt.

## Claims

1. Device for supporting the laying of coverings with a profiled part (2) which is straight at least in regions and has a stop (1) for measuring, marking, cutting and/or scribing a covering which can be laid or applied and the length of which is a multiple of its width, the device comprising at least one spacer element (5) which is adjustable in length with respect to its distance from the profiled part (2) and can be reversibly locked in a definable position with respect to its length by means of at least one first locking means (6), wherein the spacer element (5) and the profile part (2) rest at least in sections on a common plane (B) and the spacer element (5) comprises a support part (1) which is fixed or reversibly fastened to the profile part (2), wherein the spacer element (5) can be adjusted with respect to its angle (a) relative to the profile part (2), wherein the set angle (a) of the spacer element (5) can be locked by means of at least one second locking means (3),
**characterised in that**
the device (1) comprises at least one carriage (8; 15) which is displaceably mounted on the profile part (2) and on which a tool designed for marking, cutting and/or scribing a layable covering is arranged, wherein a parallel stop (10) is provided on the profile part (2), which parallel stop is adjustable with respect to its position and/or orientation relative to the profile part (2), so that the joint dimension specified by the manufacturer can be set on the parallel stop (10).

2. Device (1) according to claim 1,
**characterised in that**
the second locking means (3) comprises a screw part (30) with a threaded rod (300) which can be screwed a) into a thread provided on the profile part (2) and/or b) into a thread on a locking part (31) provided on the second locking means (3) in the longitudinal direction of the profile part (2), wherein the second locking means (3) in both variants a) and b) in any case comprises a locking part (31) which affects locking of the spacer element (5) by means of the screw part (30) by frictional connection.

## Revendications

1. Dispositif pour aider à la pose de revêtements avec une partie profilée (2) réalisée droite au moins par endroits avec une butée (1) pour mesurer, marquer, couper et/ou tracer un revêtement à poser ou à appliquer, dont la longueur est un multiple de sa largeur, le dispositif comprenant au moins un élément d'écartement (5) réglable en longueur par rapport à sa distance à la partie profilée (2), qui peut être bloquée de manière réversible dans une position définissable par rapport à sa longueur au moyen d'au moins un premier moyen de blocage (6), l'élément d'écartement (5) et la partie profilée (2) reposant au moins par sections sur un plan commun (B) et l'élément d'écartement (5) comprenant une partie support (1) qui est fixée ou fixée de manière réversible à la partie profilée (2), l'élément d'écartement (5) étant réglable quant à son angle (a) par rapport à la partie profilée (2), l'angle réglé (a) de l'élément d'écartement (5) pouvant être bloqué au moyen d'au moins un deuxième moyen de blocage (3),
**caractérisé en ce que**
le dispositif (1) comprend au moins un chariot (8 ; 15) qui est monté coulissant sur la pièce profilée (2) et sur lequel est disposé un outil conçu pour marquer, couper et/ou tracer un revêtement pouvant être posé, une butée parallèle (10) réglable par rapport à sa position et/ou son orientation par rapport à la pièce profilée (2) étant prévue sur la pièce profilée (2), de sorte que la cote de joint indiquée par le fabricant peut être réglée sur la butée parallèle (10).

2. Dispositif (1) selon la revendication 1,
**caractérisé en ce que**
le deuxième moyen d'arrêt (3) comprend une pièce à visser (30) avec une tige filetée (300), qui peut être vissée a) dans un filetage prévu sur la pièce profilée (2) et/ou b) dans un filetage sur une pièce d'arrêt (31) prévue sur le deuxième moyen d'arrêt (3) dans la direction longitudinale de la pièce profilée (2), le deuxième moyen d'arrêt (3) comprenant dans les deux variantes a) et b) en tout cas une pièce d'arrêt (31) qui provoque un blocage de l'élément d'écartement (5) par adhérence au moyen de la pièce vissée (30).
